# EUROPÄISCHE PATENTSCHRIFT

(11) **EP 3 972 450 B1**
(45) Veröffentlichungstag und Bekanntmachung des Hinweises auf die Patenterteilung: **12.04.2023**
(21) Anmeldenummer: 20719985.2
(22) Anmeldetag: 15.04.2020
(51) Int. Cl.: A47B 49/00

(54) **MÖBELELEMENT**
FURNITURE ELEMENT
ÉLÉMENT DE MEUBLE

(30) Priorität: 20.05.2019 DE 102019113251
(43) Veröffentlichungstag der Anmeldung: 30.03.2022
(73) Patentinhaber: Paul Hettich GmbH & Co. KG, 32278 Kirchlengern (DE)
(72) Erfinder: REHAGE, Daniel, 48149 Münster (DE); MATTHES, Andreas, 09131 Chemnitz (DE); PETKER, Waldemar, 32257 Bünde (DE)
(74) Vertreter: Dantz, Jan Henning
(86) Internationale Anmeldenummer: PCT/EP2020/060510
(87) Internationale Veröffentlichungsnummer: WO 2020/233911

(56) Entgegenhaltungen:
- DE-A1- 19 810 007
- DE-A1-102017 106 170

## Beschreibung

Die vorliegende Erfindung betrifft ein Möbelelement, insbesondere eine Ablage oder ein Regal.

Möbelelemente, wie insbesondere Ablagen oder Regale, bei denen eine Tragplatte und eine auf dieser geführte gleichzeitig rotatorisch und translatorisch bewegbare Ablage angeordnet ist, sind beispielsweise aus der JP 10318669 oder der DE 10 2017 106 170 A1 bekannt.

Insbesondere die in der letztgenannten Veröffentlichung beschriebene Tragplatte hat sich in der Praxis an sich bewährt.

Um die dort offenbarte Ablage zu bewegen, ist erforderlich, an einer Seitenwand oder einem an dieser angebrachten Griff zu ziehen, um die Ablage zu drehen und vorzuziehen.

Aus der DE 198 10 007 A1 ist eine Führung für runde Türen bekannt, bei der zum Zurückdrehen derselben eine Zugfeder eingesetzt werden, mit deren die Öffnungsbewegung der Tür bewirkt wird.

Aufgabe der vorliegenden Erfindung ist es, ein Möbelelement, wie eine Ablage oder ein Regal, dahingehend weiterzuentwickeln, dass die Bedienung einer Bewegung der Ablage aus einer Ausgangsstellung in eine Entladestellung bzw. eine Öffnungsbewegung eines in der Ausgangslage durch Seitenwände verschlossenen Regals in eine Stellung, bei der Regalböden des Regals durch einen Benutzer zugänglich sind, weiter vereinfacht wird.

Diese Aufgabe wird mit einem Möbelelement mit den Merkmalen des Anspruches 1 gelöst. Die gestellte Aufgabe wird auch durch ein Möbelelement mit den Merkmalen des Anspruchs 12 gelöst.

Ein solches Möbelelement zeichnet sich durch seine einfach betätigbare Öffnung aus, bei der lediglich ein geringer Druck auf den Korpus des Möbelelements ausgeübt werden muss, um den Korpus aus der Ausgangsposition, durch die Kraft des Kraftspeichers unterstützt, in die Öffnungsposition zu bewegen.

Vorteilhafte Ausführungsvarianten der Erfindung sind Gegenstand der Unteransprüche.

Gemäß einer vorteilhaften Ausführungsvariante ist der Mechanismus auf einer dem Korpus abgewandten Fläche der Bodenplatte angeordnet.

Dadurch ist die gesamte Mechanik des Mechanismus für den Betrachter unsichtbar unter der Bodenplatte angebracht.

Gemäß einer vorteilhaften Weiterbildung weist der Mechanismus einen aus der dem Korpus abgewandten Fläche der Bodenplatte hervorstehenden Zapfen und eine an dem Führungselement drehbeweglich angeordnete Steuerscheibe mit einer Vielzahl von Steuerelementen zur Steuerung einer Bewegung der Steuerscheibe relativ zu dem Zapfen auf.

Durch den Zapfen und die von diesem gesteuerte Steuerscheibe ist eine baulich einfache, zuverlässige Steuerung der Öffnungsbewegung des Korpus des Möbelelements gewährleistet.

Die Steuerscheibe ist gemäß einer weiteren vorteilhaften Weiterbildung als Ringscheibe mit einer das Führungselement umgreifenden zentralen Öffnung ausgebildet. Dabei sind die Steuerelemente auf einer der Bodenplatte zugewandten Ringfläche angeordnet, insbesondere angeformt.

Erste Steuerelemente sind dabei bevorzugt als kreisförmige und unter gleichem Winkelabstand voneinander beabstandet angeordnete Fangelemente mit einer zum Zentrum der Steuerscheibe offenen Ausnehmung ausgebildet.

Dadurch ist insbesondere eine Fixierung des Korpus in der Ausgangsstellung sowie in einer vorbestimmten Öffnungsstellung ermöglicht.

Ein zweites Steuerelement ist bevorzugt als zwischen den ersten Steuerelementen und der zentralen Öffnung angeordneter Zahnring mit unter gleichem Winkelabstand voneinander beabstandet angeordneten, zu dem ersten Steuerelementen gerichteten Zähnen ausgebildet.

Die Zähne und eine gedachte Mittelsenkrechte der Ausnehmungen der ersten Steuerelemente sind dabei in einem Winkelbereich von 60 bis 120°, besonders bevorzugt etwa rechtwinklig zueinander, ausgerichtet.

Dadurch ist in einfacher Weise eine Steuerung der Steuerscheibe derart ermöglicht, dass eine durch Drücken des Korpus aus der Ausgangsstellung entgegen der Öffnungsrichtung bewirkte Entkopplung der Steuerscheibe von dem Zapfen mit einer leichten Drehbewegung der Steuerscheibe einhergeht.

Nach anschließendem Loslassen des Korpus kann die Öffnungsbewegung des Korpus, unterstützt durch den Kraftspeicher, erfolgen, wobei der Zapfen zwischen zwei benachbarten ersten Steuerelementen hindurchgeführt wird und so der Korpus weiter in Öffnungsrichtung bewegbar ist.

Gemäß einer vorteilhaften Ausführungsvariante der Erfindung ist der Kraftspeicher als Schenkelfeder ausgebildet.

Solche Schenkelfedern sind kostengünstig herstellbar und am Möbelelement montierbar.

Nach einer bevorzugten Weiterbildung ist der als Schenkelfeder ausgebildete Kraftspeicher mit einem ersten Ende an einer Bohrung an der dem Korpus abgewandten Fläche der Bodenplatte fixiert.

Dadurch ist eine einfach und kostengünstig durchführbare Montage des Kraftspeichers an der Bodenplatte ermöglicht.

Nach einer weiteren bevorzugten Weiterbildung ist der als Schenkelfeder ausgebildete Kraftspeicher mit einem zweiten Ende in einer Bohrung in der dem Korpus abgewandten Fläche des Führungselementes fixiert.

Zur Vermeidung einer unerwünschten Vergrößerung der Höhe des Möbelelementes weist die dem Korpus abgewandte Fläche der Bodenplatte eine Einbuchtung auf, in der der Mechanismus einliegt.

Das Führungselement ist gemäß einer bevorzugten Ausführungsvariante Teil einer Fixiereinrichtung zur vertikalen Fixierung der Bodenplatte am Korpus des Möbelelements, was zu einer Reduzierung der notwendigen Bauteile des Möbelelements führt.

Erfindungsgemäß der Erfindung ist in der Bodenplatte ein die Richtung vorgebender Führungskanal vorgesehen, in dem ein Führungsschlitten verschiebbar gelagert ist. Ein solcher Führungsschlitten dient insbesondere der weiteren Stabilisierung und eines nochmals verbesserten Leichtlaufs eines solchen drehbaren Möbelelements.

Der Mechanismus ist zum Öffnen und/oder Schließen des Korpus mit einem eine Öffnungs- und/oder Schließbewegung des Korpus unterstützenden Kraftspeicher als Ausstoß- oder Push to move- Mechanik mit einem mit dem Kraftspeicher gekoppelten Stößel ausgebildet, mit dem der Führungsschlitten aus einer Ausgangsstellung entlang des Führungskanals wegdrückbar ist.

Die verschiebbare Lagerung eines solchen Führungsschlittens in dem Führungskanal der Bodenplatte ist prinzipiell auch ohne Mechanismus zum Öffnen oder Schließen des Korpus mit einem eine Öffnungs- und/oder Schließbewegung des Korpus unterstützenden Kraftspeicher denkbar.

Durch den Einsatz einer solchen Push to move- Mechanik ist insbesondere ermöglicht, dass Möbelelement ohne Betätigungsgriff auszubilden und durch Eindrücken entgegen der beabsichtigten Öffnungsrichtung die Öffnungsbewegung des Möbelelements einzuleiten. Auch der Einsatz einer in anderer Weise aktivierbaren Ausstoßmechanik ist denkbar.

Gemäß einer weiteren bevorzugten Ausführungsvariante ist der Führungsschlitten als Teil einer Fixiereinrichtung zur vertikalen Fixierung der Bodenplatte am Korpus ausgebildet.

Diese Fixiereinrichtung weist gemäß einer bevorzugten Weiterbildung ein an einer dem Korpus abgewandten Unterseite des Führungsschlittens angeordnetes Rollenlager mit wenigstens zwei in Längsrichtung des Führungskanals hintereinander angeordneten Laufrollen auf.

Die Laufrollen weisen umfängliche v-förmige Nuten auf, in die aus gegenüberliegenden Seitenwänden des Führungskanals vorstehende v-förmige, Laufflächen für die Laufrollen bildende Stege vorstehen.

Durch das Zusammenwirken dieser hintereinander angeordneten Laufrollen mit den v-förmigen Stegen ist zum einen eine zuverlässige vertikale Sicherung des Führungsschlittens gewährleistet.

Durch die hintereinander angeordneten mehreren Laufrollen wird außerdem die Stützweite dieser Translations-Rotations-Mechanik weiter erhöht, so dass insbesondere auch beim Einsatz schwererer Möbelelemente, insbesondere in einem Bereich von Massen oberhalb von 50 kg, eine zuverlässige Führung gewährleistet ist, ohne dass es zu einem Abkippen des Möbelelements kommt.

Zur Drehlagerung der Lagerplatte und damit des Korpus des Möbelelements relativ zur Bodenplatte ist gemäß einer weiteren bevorzugten Ausführungsvariante an einer dem Korpus zugewandten Oberseite des Führungsschlittens ein in eine Öffnung der Lagerplatte vorstehender Lagerhals angeformt, auf dem ein in die Öffnung eingesetzter Wälzlagerring aufgestülpt ist.

Gemäß einer weiteren bevorzugten Ausführungsvariante ist an einer Stirnseite des Führungsschlittens ein Anschlag angeordnet, der bei Annäherung des Führungsschlittens an den Stößel der Ausstoß- oder Push to move- Mechanik anstößt.

Eine solche Ausführungsvariante des Führungsschlittens ermöglicht eine geringe Bauteilanzahl der Lagerung.

Nachfolgend werden bevorzugte Ausführungsbeispiele der Erfindung anhand der beiliegenden Zeichnungen näher erläutert. Es zeigen:
- Figur 1: eine schematische perspektivische Ansicht einer Ausführungsvariante eines erfindungsgemäßen Möbelelements, angeordnet in einer Raumecke,
- Figur 2: eine der Figur 1 entsprechende Darstellung des Möbelelements in einer um einen Winkel aus der Raumecke herausgedrehten Stellung,
- Figur 3: eine der Figur 1 entsprechende Darstellung des Möbelelements in einer um 180° gedrehten geöffneten Position,
- Figur 4: eine perspektivische Darstellung des in den Figuren 1 bis 3 gezeigten Möbelelements mit abgenommener Bodenplatte zur Darstellung der Laufrillen,
- Figur 5: eine schematische perspektivische Ansicht einer weiteren Ausführungsvariante eines erfindungsgemäßen Möbelelements, hier in Gestalt einer Ablage,
- Figur 6: eine schematische perspektivische Explosionsdarstellung eines als Regal ausgebildeten Möbelelements mit Darstellung der Unterseite der Bodenplatte und daran angeordneten Öffnungsmechanismus,
- Figuren 7 bis 20: jeweilige schematische Draufsichten auf die Unterseite der Bodenplatte zur Darstellung des Ablaufs einer Öffnungsund einer Schließbewegung des Korpus relativ zur Bodenplatte,
- Figur 21: eine perspektivische Explosionsdarstellung einer alternativen Ausführungsvariante eines Translations-RotationsLagers,
- Figur 22: eine Schnittansicht durch das in Figur 21 dargestellte Translations-Rotations-Lager,
- Figur 23: eine perspektivische Ansicht auf das auf einem Boden angeordnete Translations-Rotations-Lager gemäß Figuren 21 und 22 in einer Ausgangsstellung,
- Figur 24: eine der Figur 23 entsprechende Ansicht in einer um ca. 65° aus der Ausgangsstellung gegen den Uhrzeigersinn gedrehten Stellung,
- Figur 25: eine perspektivische Ansicht auf eine Unterseite des Translations-Rotations-Lagers gemäß Figuren 21 und 22 in der Ausgangsstellung,
- Figur 26: eine der Figur 25 entsprechende Ansicht in einer um ca. 5° aus der Ausgangsstellung gegen den Uhrzeigersinn gedrehten und leicht verschobenen Stellung,
- Figur 27: eine der Figur 25 entsprechende Ansicht in der Öffnungsstellung,
- Figur 28: eine perspektivische Ansicht auf eine Ausführungsvariante eines erfindungsgemäßen Möbels mit Möbelelementen in der Ausgangsstellung,
- Figur 29: eine der Figur 28 entsprechende Ansicht in einer um ca. 65° aus der Ausgangsstellung gegen den Uhrzeigersinn gedrehten Stellung der Möbelelemente, und
- Figur 30: eine der Figur 28 entsprechende Ansicht in einer um ca. 180° aus der Ausgangsstellung gegen den Uhrzeigersinn gedrehten Öffnungsstellung der Möbelelemente.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position des Möbelelements, des Korpus, der Bodenplatte, des Führungselements, des Zapfens, der Steuerscheibe, des Steuerelements und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In den Figuren 1 bis 4 ist eine erste Variante eines erfindungsgemäßen Möbelelements mit dem Bezugszeichen 1 bezeichnet. Das Möbelelement 1 ist hier als Regal mit einem Korpus 3 mit quadratischer Grundfläche sowie drei Staufächern mit jeweiligen Regalböden 33 und zwei den Korpus 3 seitlich verschließenden Seitenwänden 32 ausgebildet.

Das Möbelelement 1 weist des Weiteren eine am Korpus 3 angeordnete Bodenplatte 2 auf.

Einander zugewandte Lagerflächen 21, 31 des Korpus 3 und der Bodenplatte 2 weisen jeweilige Laufrillen 22, 62 auf, in denen Wälzkörper 51 geführt sind, die der translatorisch und rotatorisch verfahrbaren Lagerung des Korpus 3 relativ zur Bodenplatte 2 dienen.

Die Figur 5 zeigt eine alternative Ausführungsvariante eines erfindungsgemä-βen Möbelelements 1, wobei der Korpus hier als Ablage mit einer Lagerfläche 31 ausgebildet ist, die in Verbindung mit einer, hier nicht sichtbaren, Bodenplatte 2 relativ zur Bodenplatte 2 ebenso in jeweiligen, hier nicht dargestellten, Laufrillen geführten Wälzkörpern rotatorisch und translatorisch verfahrbar ist.

Die Funktionsweise eines entsprechenden Möbelelements ist beispielsweise in der DE 10 2017 106 170 A1 oder in der noch nicht veröffentlichten DE 10 2018 108 977 A1 beschrieben.

Auch dieses Möbelelement kann vorteilhaft mit einem untenstehend beschriebenen Mechanismus zum Öffnen und/oder Schließen ausgestattet sein.

Wie in Figur 4 gezeigt ist, ist es auch denkbar, die Laufrillen 62 des Korpus 3 in einer separaten, an der Unterseite eines ersten Regalbodens 31 angebrachten Lagerplatte 61 einzuformen.

Die Wälzkörper 51 sind, wie in Figur 4 gezeigt, bevorzugt in einem Wälzkörperkäfig 5 gelagert, der in der hier gezeigten Ausführungsvariante entsprechend der Grundfläche des Möbelelements 1 als quadratisch geformter Rahmen ausgebildet ist, mit insgesamt acht darin gelagerten, bevorzugt als Kugeln ausgebildeten Wälzkörpern 51.

Die Bodenplatte 2 bildet dabei zusammen mit den Wälzkörpern 51, dem Wälzkörperkäfig 5 und der Lagerplatte 61 bzw. den Laufrillen 62, sofern diese in die Unterseite des ersten Regalbodens 31 eingebracht sind, zusammen ein Translations-Rotations-Lager 6.

Mit einem solchen Translations-Rotations-Lager 6 kann der Korpus 3 relativ zur Bodenplatte 2 beispielsweise aus einer Raumecke 4 heraus in eine Richtung A verschoben und im Wesentlichen gleichzeitig durch Drehen um eine lageveränderliche Drehachse aus der in Figur 1 dargestellten Ausgangsstellung in einer Drehrichtung R1 über eine in Figur 2 dargestellte Zwischenstellung in eine in Figur 3 gezeigte Öffnungsstellung gedreht werden.

Dabei können die Anteile von Translation und Rotation in der Gesamtbewegung über den Bewegungsablauf variieren.

Zur Ermöglichung der Translationsbewegung weist die Bodenplatte 2 einen die Richtung A der Translation vorgebenden Führungskanal 23 auf, in dem ein Führungselement 71 verschiebbar gelagert ist.

Das Führungselement 71 ist dabei bevorzugt Bestandteil einer Fixiereinrichtung 7 zur vertikalen Fixierung der Bodenplatte 2 am Korpus 3 des Möbelelements 1.

Die Fixiereinrichtung 7 weist neben dem Führungselement 71, das drehbar und verschiebbar in dem Führungskanal 23 gehalten ist, eine in der Unterseite des unteren Regalbodens 31 fixierte Schraube 72 auf, die im Falle der zwischen Bodenplatte 2 und Korpus 3 angeordneten Lagerplatte 61 durch eine zentrale Öffnung 63 dieser Lagerplatte 61 hindurch bis in eine dafür vorgesehene Schraubbohrung in einer dem Korpus 3 zugewandten Oberseite des Führungselementes 71 eingeschraubt ist.

Der Führungskanal 23 verläuft etwa diagonal in der Fläche der Bodenplatte 2 und ermöglicht dadurch ein Herausbewegen des Korpus 3 des Möbelelementes 1 aus einer Raumecke 4 heraus.

Dabei ist selbstverständlich auch eine insgesamt gedrehte Anordnung des Translations-Rotations-Lagers 6 mit beispielsweise parallel zu einer Seitenkante der Bodenplatte 2 verlaufendem Führungskanal 23 möglich, mit dem ein Korpus 3 eines Möbelelements 1 beispielsweise senkrecht zu einer Rückwand von der Rückwand weg nach vorne verschoben und gleichzeitig gedreht werden könnte.

Wie in Figur 6 dargestellt, ist auf einer dem Korpus 3 abgewandten Fläche der Bodenplatte 2 ein mit dem Führungselement 71 gekoppelter Mechanismus zum Öffnen und/oder Schließen mit einem eine Öffnungs- und/oder Schließbewegung des Korpus 3 unterstützendem Kraftspeicher 9 angeordnet.

In der hier dargestellten bevorzugten Ausführungsvariante ist der Mechanismus als sogenannter Push-to-move-Mechanismus ausgebildet, mit dem durch leichtes Andrücken gegen eine Frontfläche bzw. Seitenwand 32 des Korpus 3 eine Entriegelung des Mechanismus aus einer in Figur 1 dargestellten Grundstellung erfolgt und nach anschließendem Loslassen der Korpus 3 das Möbelelement 1, durch den Kraftspeicher 9 angetrieben, aus der in Figur 1 gezeigten Ausgangsposition bis in die in Figur 2 gezeigte Zwischenposition bewegbar ist.

Der Mechanismus weist neben dem an der Bodenplatte 2 fixierten, vorzugsweise als Schenkelfeder ausgebildeten Kraftspeicher 9 einen aus der dem Korpus 3 abgewandten Fläche der Bodenplatte 2 hervorstehenden Zapfen 10 sowie eine an dem Führungselement 71 drehbeweglich angeordnete Steuerscheibe 8 mit einer Vielzahl von Steuerelementen 82, 83 zur Steuerung der Bewegung der Steuerscheibe 8 relativ zum Zapfen 10 auf.

Neben der Ausführung des Kraftspeichers 9 als Schenkelfeder, wie es in den Figuren 6 bis 20 dargestellt ist, sind auch andere Ausführungsvarianten eines Kraftspeichers 9 denkbar.

Der in den Figuren 6 bis 20 gezeigte, als Schenkelfeder mit einem ersten Schenkel 91 und einem gegenüber dem ersten Schenkel 91 winklig abgebogenen zweiten Schenkel 92 ausgebildete Kraftspeicher 9 ist mit einem ersten Ende 93, das das Ende des ersten Schenkels 91 bildet, in einer Bohrung 26 in der dem Korpus 3 abgewandten Unterseite der Bodenplatte 2 fixiert, insbesondere eingesteckt.

Ein unmittelbar an dieses erste Ende anschließendes Teil eines ersten Schenkels 91 der Schenkelfeder 9 ist dabei so unter einem von einem Rahmen 25 der Bodenplatte sich in eine Einbuchtung 24 der Bodenplatte erstreckenden Kontersteg 27 platziert, dass das ersten Ende 93 des Kraftspeichers sich nicht aus seiner in die Bohrung 26 eingesteckten Position lösen kann.

Der Kontersteg 27 ist dabei bevorzugt im Bereich seines freien Endes 28 dünner ausgeführt als der dem Rahmen 25 nahe Fuß dieses Konterstegs 27.

Die Einbuchtung 24 dient der Aufnahme des Mechanismus, der dadurch unsichtbar in der Bodenplatte 2 und vor Schmutz geschützt in der Bodenplatte 2 einliegend aufgenommen ist. Dadurch wird eine geringe Bauhöhe der Bodenplatte 2 realisiert.

Der als Schenkelfeder ausgebildete Kraftspeicher 9 ist mit einem zweiten Ende 94, das das Ende des zweiten Schenkels 92 bildet, in einer Bohrung 73 in der dem Korpus 3 abgewandten Fläche des Führungselementes 71 fixiert.

Die Steuerscheibe 8 ist, wie in den Figuren 6 bis 20 gezeigt, als Ring 81 mit einer das Führungselement 71 umgreifenden zentralen Öffnung 84 ausgebildet.

Die Steuerelemente 82, 83 sind dabei auf einer der Bodenplatte 2 zugewandten Ringfläche angeordnet, in der hier gezeigten bevorzugten Ausführungsvariante an dieser angeformt.

Erste Steuerelemente 82 sind dabei als kreisförmig und unter gleichem Winkelabstand voneinander beabstandet angeordnete Fangelemente mit einer zum Zentrum der Steuerscheibe 8 offenen Ausnehmung 85 ausgebildet, die durch zwei Schenkel eines jeweiligen ersten Steuerelementes 82 begrenzt ist.

Eine gedachte Mittelsenkrechte der Ausnehmung 85 ist dabei nicht radial zum Zentrum der Öffnung 84 ausgerichtet, sondern winklig dazu.

Ein zweites Steuerelement 83 ist, wie in den Figuren 6 bis 20 gezeigt, als zwischen dem ersten Steuerelement 82 und der zentralen Öffnung 84 angeordneter Zahnring mit unter gleichem Winkelabstand voneinander beabstandet angeordneten, zu den ersten Steuerelementen 82 hin gerichteten Zähnen 86 ausgebildet.

Die Zähne 86 und eine gedachte Mittelsenkrechte der Ausnehmungen 85 der ersten Steuerelemente 82 sind dabei bevorzugt in einem Winkelbereich von 60 bis 120°, insbesondere etwa senkrecht zueinander, ausgerichtet.

Denkbar ist auch, an der dem Korpus 3 abgewandten Fläche der Bodenplatte 2 Standfüße (nicht dargestellt) zu befestigen, insbesondere wenn die Bodenplatte keine in Figur 6 gezeigte Einbuchtung 24 zur Aufnahme des Öffnungsmechanismus aufweist.

Anhand der Figuren 7 bis 20 wird nun ein beispielhafter Öffnungsvorgang eines als Regal ausgebildeten Möbelelements 1 beschrieben.

Figur 7 zeigt dabei eine in Figur 1 dargestellte Ausgangsposition des Korpus 3 des Möbelelements 1. Wie hier gezeigt ist, ist die Steuerscheibe 8 so positioniert, dass eines der ersten Steuerelemente 82 den Zapfen 10 in seiner Ausnehmung 85 aufnimmt.

Durch die Ankopplung der Steuerscheibe 8 an das Führungselement 71 ist dadurch eine Translationsbewegung des Führungselements 71 zusammen mit dem Korpus 3 in Richtung A, gezeigt in Figur 2, blockiert.

Bei der in Figur 8 gezeigten Position hat ein Benutzer den Korpus 3 ein Stück weit entgegengesetzt zur Richtung A gedrückt.

Dabei wird das Führungselement 71 zusammen mit der Steuerscheibe 8 in eine Richtung entgegen der Richtung A gedrückt, so dass das eine erste Steuerelement 82 von dem Zapfen 10 weg bewegt wird, so dass in dieser Stellung der Zapfen 10 zwischen dem ersten Steuerelement 82 und dem als Zahnring ausgebildeten zweiten Steuerelement 83 positioniert ist.

Beim Weiterdrücken des Korpus 3 in die Endschaltstellung, gezeigt in Figur 9, wird das zweite Steuerelement 83 derart in den Eingriff mit dem Zapfen 10 gedrückt, dass der Zapfen 10, zwischen zwei Zähnen 86 des zweiten Steuerelements 83 einliegt. Ein Weiterdrücken des Korpus 3 wird dadurch verhindert.

Der als Schenkelfeder ausgebildete Kraftspeicher 9 ist dabei in seiner maximal gespannten Stellung.

Anschließend kann der Benutzer den Korpus 3 loslassen. Infolge dieser Druckwegnahme durch den Benutzer wirkt der als Schenkelfeder ausgebildete Kraftspeicher 9 und drückt das Führungselement 71 zusammen mit der Steuerscheibe 8 entlang des Führungskanals 23 in Richtung A. Dadurch bewegt sich der Korpus 3 in die in Figur 2 dargestellte Zwischenstellung.

Dabei stößt eine Seitenkante eines der ersten Steuerelemente 82 gegen den Zapfen 10, was eine geringfügige Drehung der Steuerscheibe 8 bewirkt.

Das erste Steuerelement 82 gleitet bei der weiteren Bewegung unter geringfügiger Rotation der Steuerscheibe 8 an dem Zapfen 10 entlang, wie dies in den Figuren 10 und 11 dargestellt ist.

Nach Passieren des ersten Steuerelements 82 gerät der Zapfen 10 außer Eingriff mit dem Mechanismus und gibt damit den Korpus zur Translations-Rotations-Bewegung in die in Figur 2 dargestellte Zwischenstellung frei.

Die Freigabestellung ist in Figur 12 gezeigt.

Figur 13 zeigt die Position der Bodenplatte 2 in der in Figur 2 gezeigten Zwischenstellung des Korpus 3. Der als Schenkelfeder ausgebildete Kraftspeicher 9 ist dabei in seiner minimal gespannten Stellung.

Zum vollständigen Öffnen des Korpus 3 aus der in Figur 2 gezeigten Zwischenstellung in die in Figur 3 gezeigte Öffnungsstellung erfolgt zunächst wiederum die Translations-Rotations-Bewegung des Korpus 3, bis der Zapfen 10 über die in Figur 14 gezeigte Zwischenstellung, in der der Zapfen 10 noch außer Eingriff mit dem Mechanismus ist, in die in Figur 15 gezeigte Position gelangt.

Dabei stößt eine Außenkante eines der ersten Steuerelemente 82 an den Zapfen 10 an, was zu einer Rotation bzw. Ausrichtung der Steuerscheibe 8 führt.

Bei der in Figur 16 gezeigten Darstellung ist der Korpus 3 und die Steuerscheibe in einer Position, bei der der Zapfen 10 zwischen zwei benachbarten ersten Steuerelementen 82 entgegen der Richtung A durchgleiten kann.

In dieser Position ist der Kraftspeicher 9 entlastet, so dass für die weitere Bewegung des Korpus 3 in die Öffnungsstellung von Benutzer wiederum gegen den Korpus 3 entgegen der Richtung A gedrückt werden muss.

Durch Druck gegen den Korpus 3 entgegen der Richtung A gerät der Zapfen 10 beim Weiterschieben der Steuerscheibe 8 wiederum zwischen zwei Zähne 86 des zweiten Steuerelementes 83, wie es in Figur 17 dargestellt ist.

Der Benutzer spürt dies dadurch, dass bei weiterem Druck keine Weiterbewegung des Korpus erfolgt, da diese durch die Anlage des Zapfens 10 an dem zweiten Steuerelement 83 blockiert ist.

Lässt der Benutzer sodann den Korpus los, erfolgt durch diese Druckwegnahme wiederum eine Aktivierung des Kraftspeichers 9, der den Korpus 3 zusammen mit dem Führungselement 71 und der Steuerscheibe 8 in Richtung A drückt, gezeigt in Figur 18.

Wie in Figur 19 gezeigt, stößt der Zapfen 10 dabei an die die Ausnehmung 85 bildende Innenseite eines Schenkels eines der ersten Steuerelemente 82.

Dabei wird die Steuerscheibe 8 so weit gedreht, bis der Zapfen 10 vollständig in der Ausnehmung 85 eines der ersten Steuerelemente 82 einliegt, wie dies in Figur 20 dargestellt ist. In dieser Position befindet sich der Korpus 3 nun vollständig in der Öffnungsstellung, wodurch ein einfacher Zugriff auf die Regalböden 33 ermöglicht ist.

Wenn der Korpus 3 wieder in die Schließstellung überführt werden soll, läuft der oben beschriebene Bewegungsablauf in der gleichen Reihenfolge ab.

Demgemäß wird zum Einleiten der Bewegung des Korpus 3 in die Schließstellung der Korpus 3 durch Drücken entriegelt.

Dadurch ist sichergestellt, dass der Korpus 3 ohne manuelle Betätigung die Endlagen nicht verlassen kann und während der Bewegung eine Unterstützung in die Öffnungs- oder Schließstellung erfährt.

Alternativ könnte der Mechanismus auch so gestaltet sein, dass wahlweise nur eine Verriegelung in einer Endlage und nur eine Unterstützung in der Öffnungsbewegung oder in der Schließbewegung vorhanden ist.

Anhand der Figuren 21 bis 30 wird eine alternative Ausführungsvariante für eine Translations-Rotations-Lagerung eines Möbelelements 110 beschrieben.

Wie in den Figuren 21 und 22 dargestellt ist, weist die Bodenplatte 120 auf ihrer der Lagerplatte 161 zugewandten Lagerfläche 121 ebenfalls Laufrillen 122 zur Führung von hier als Kugeln ausgebildeten Wälzkörpern 151 auf. Die Laufrillen 162 der Lagerplatte 161 sind nicht gezeigt.

Die Wälzkörper 151 sind ebenfalls in einem Wälzkörperkäfig 150 zur Verliersicherung aufgenommen. Der Wälzkörperkäfig 150 ist hier im Gegensatz zu der in Figur 4 gezeigten Ausführungsvariante kreisförmig mit mehreren sich radial nach außen erstreckenden Armen ausgebildet.

Zentral und diagonal zu zwei rechtwinklig zueinander ausgerichteten Seitenkanten der Bodenplatte 120 ist auch hier ein Führungskanal 123 vorgesehen.

In diesem Führungskanal 123 ist ein Führungsschlitten 171 verschiebbar gelagert.

Der Führungsschlitten 171 als Teil einer Fixiereinrichtung 170 weist auf seiner der Lagerplatte 161 bzw. dem Korpus 130 des Möbelelements 110 zugewandten Oberseite ein in eine Öffnung 163 in der Lagerplatte 161 vorstehenden Lagerhals 172 auf, der bevorzugt an der Oberseite des Führungsschlittens 171 angeformt ist.

Dieser Lagerhals 172 dient als Achse für einen in die Öffnung 163 der Lagerplatte 161 eingesetzten Wälzlagerring 177, insbesondere eines Kugellagerrings, durch den eine einfache Rotationsbewegung der Lagerplatte 161 relativ zum Führungsschlitten 171 und damit relativ zur Bodenplatte 120 ermöglicht ist.

Auf der der Lagerplatte 161 abgewandten Unterseite des Führungsschlittens 171 ist ein Rollenlager mit wenigstens zwei in Längsrichtung des Führungskanals 123 hintereinander angeordneten Laufrollen 174 angeordnet, insbesondere befestigt.

Jede dieser Laufrollen 174 weist eine umfängliche v-förmige Nut 175 auf, in die aus gegenüberliegenden Seitenwänden des Führungskanals 123 vorstehende v-förmige, Laufflächen für die Laufrollen 174 bildende Stege 124 vorstehen.

Durch die v-förmigen Nuten 175 der Laufrollen 174, die entlang der v-förmigen Stege 124 im Führungskanal 123 geführt sind, ergibt sich ein äußerst stabiler und gleichbleibender Ablauf der Translations-Rotations-Bewegung des Möbelelements 110. Die Fixiervorrichtung 170 ist oben und unten jeweils durch ein Befestigungselement, insbesondere einen lösbaren Befestigungsstift 176, 178 gegen ungewolltes Lösen gesichert. Dadurch ist eine Montage und Demontage des Möbelelementes auf einfache Weise möglich.

Die Translations-Rotations-Lagerung ist auch bei dieser Ausführungsvariante bevorzugt so gestaltet, dass der Führungsschlitten 171 analog zum Führungselement 71 aus einer Ausgangsstellung, bei dem der Möbelkorpus 130 sich in einer Ausgangsstellung relativ zum feststehenden Teil des Möbels 100 befindet, bei einer Öffnungsbewegung sich entlang des Führungskanals 123 bis zu gegenüberliegenden Ende des Führungskanals 123 bewegt und zum Erreichen einer Öffnungsstellung sich von dem gegenüberliegenden Ende des Führungskanals 123 zurück in die Ausgangsstellung bewegt.

Wie in Figur 21 und 25 bis 27 gezeigt ist, ist in der Bodenplatte 120, alternativ zu dem in den Figuren 6 bis 20 gezeigten Mechanismus zum Öffnen und/oder Schließen des Korpus 3 mit einem eine Öffnungs- und/oder Schließbewegung des Korpus 3 unterstützenden Kraftspeichers 9, eine Ausstoß- oder Push to move- Mechanik 140 mit einem Stößel 142, der mit einem Kraftspeicher 141 gekoppelt ist, eingesetzt.

Mit dieser Ausstoß- oder Push to move- Mechanik 140 kann der Führungsschlitten 171 nach Aktivierung desselben aus einer Ausgangsstellung bzw. einer Öffnungsstellung entlang des Führungskanals 123 weggedrückt werden, wodurch die Translations-Rotationsbewegung der Lagerplatte 161 und damit des Möbelelements 110 eingeleitet wird.

Die Ausstoß- oder Push to move- Mechanik 140 ist dabei, wie in den Figuren 25-27 gezeigt ist, auf einer der Lagerplatte 161 abgewandten Unterseite der Bodenplatte 120 in einer dazu vorgesehenen Aufnahmenut 127 aufgenommen, die hier durch ein als Platte ausgebildetes Halteelement 143 fest in ihrer Position in der Aufnahmenut 127 festgelegt ist.

Der Stößel 142 steht dabei, wie in den Figuren 26 und 27 gezeigt, in den Führungskanal 123 vor.

Dadurch kann durch Annäherung des Führungsschlittens 171 der Stößel 142 gegen die Kraft des Kraftspeichers 141, beispielsweise in Gestalt einer Druckfeder, in ein den Kraftspeicher 141 aufnehmendes Gehäuse eingedrückt und über einen aus dem Stand der Technik bekannten Rastmechanismus in eine Raststellung gedrückt werden.

Zur Aktivierung der Push to move-Mechanik 140 muss der Stößel 142 aus der in Figur 25 gezeigten Position weiter entgegen einer Ausstoßrichtung in das Gehäuse eingedrückt werden, was durch Drücken gegen den Korpus des Möbelelements 110 entgegen der Ausstoßrichtung der Push to move-Mechanik 140 erfolgt.

Durch die Auslösung der Push to move- Mechanik 140 erfolgt ein Wegdrücken des Führungsschlittens 171 entlang des Führungskanals 123 und damit eine Öffnungsbewegung des Korpus 130 des Möbelelements 110.

Dabei wirkt der Stößel 142 so mit dem Führungsschlitten 171 zusammen, dass nicht nur eine Öffnungsbewegung des Korpus 130 des Möbelelements 110 aus einer Ausgangsstellung, sondern auch eine Schließbewegung des Korpus 130 des Möbelelementes 110 unterstützt wird, also beide Bewegungsrichtungen mit nur einer Ausstoß- oder Push-to-move Mechanik 140.

Eine solche Ausgangsstellung ist beispielhaft in Figur 28 gezeigt. In dieser Stellung ist der Korpus 130 des Möbelelementes 110 derart im Möbel 100 positioniert ist, dass Außenwände des Korpus 130 zusammen mit Außenwänden des feststehenden Teils des Möbels 100 das Möbelelement nach außen verschließen.

Bei der in Figur 30 beispielhaft gezeigten Öffnungsstellung ist der Korpus 130 des Möbelelementes 110 derart im Möbel 100 positioniert, dass die beiden Außenwände des Korpus 130 unmittelbar vor den Außenwänden des feststehenden Teils des Möbels 100 positioniert sind und nicht durch Außenwände verschlossene Bereiche des Möbelelement von außen zugänglich sind.

Sowohl in der in Fig. 28 gezeigten Ausgangsstellung als auch in der Öffnungsstellung, wie sie in Fig. 30 gezeigt ist, befindet sich der Führungsschlitten 171, wie weiter oben erläutert, in der in Figur 25 gezeigten Position.

Zur Abstoßung des Führungsschlittens 171 ist gemäß einer weiteren bevorzugten Ausführungsvariante an einer Stirnseite des Führungsschlittens 171 ein Anschlag 173 angeordnet, der bei Annäherung des Führungsschlittens 171 an den Stößel 142 der Ausstoß- oder Push to move- Mechanik 140 anstößt.

Zur Darstellung der Bewegung des Möbelelements 110 ist in den Figuren 23 und 24 eine auf einen Boden 101 eines Möbels aufliegende Bodenplatte 120 dargestellt, auf der die Lagerplatte 161, die an der Unterseite des Möbelkorpus 130 des Möbelelements 110 angebracht ist, translatorisch und rotatorisch bewegbar gelagert ist. Dabei zeigt die Figur 23 die Ausgangsstellung, die einer Positionierung von Möbelelementen 110 in der in Figur 28 gezeigten Ausgangsstellung entspricht.

Figur 24 zeigt eine um etwa 65° gedrehte Position der Lagerplatte 161 relativ zum Boden 101 und der Bodenplatte 120.

Figur 25 zeigt die in Figur 23 dargestellte Ausgangsstellung von der Unterseite der Bodenplatte 120 und der Lagerplatte 161, bei der der Führungsschlitten 171 den Stößel 142 der Ausstoß- oder Push to move- Mechanik 140 nahezu vollständig eindrückt.

Figur 26 zeigt eine um 5° gedrehte Stellung der Lagerplatte 161 relativ zur Bodenplatte 120 aus der Perspektive entsprechend der Figur 25. In dieser Position ist die Lagerplatte 161 translatorisch um die Distanz der Bewegung des Stößels 142 aus der Ausgangsstellung heraus verschoben.

Figur 27 zeigt die Öffnungsstellung der Lagerplatte 161 relativ zur Bodenplatte 120, die aus vertikaler Sicht der Position der Möbelelemente 110 in einem Möbel der Darstellung gemäß Figur 30 entspricht, bei der das Möbelelement 110 bzw. die Lagerplatte 161 um 180° gedreht wurden.

Die Stellung der Möbelelemente 110 mit Möbelkorpus 130 gemäß der in Figur 29 gezeigten Stellung entspricht der Darstellung der Lagerplatte 161 relativ zur Bodenplatte 120 und des Bodens 101 in der in Figur 24 gezeigten Position.

### Bezugszeichenliste

- 1: Möbelelement

- 2: Bodenplatte
- 21: Lagerfläche
- 22: Laufrille
- 23: Führungskanal
- 24: Einbuchtung
- 25: Rahmen
- 26: Bohrung
- 27: Kontersteg
- 28: freies Ende

- 3: Korpus
- 31: Lagerfläche
- 32: Seitenwand
- 33: Regalboden

- 4: Raumecke

- 5: Wälzkörperkäfig
- 51: Wälzkörper

- 6: Translations-Rotationslager
- 61: Lagerplatte
- 62: Laufrille
- 63: Öffnung

- 7: Fixiereinrichtung
- 71: Führungselement
- 72: Schraube
- 73: Bohrung

- 8: Steuerscheibe
- 81: Ring
- 82: Steuerelement
- 83: Steuerelement
- 84: Öffnung
- 85: Ausnehmung
- 86: Zahn

- 9: Kraftspeicher
- 91: erster Schenkel
- 92: zweiter Schenkel
- 93: erstes Ende
- 94: zweites Ende

- 10: Zapfen

- 100: Möbel
- 101: Boden

- 110: Möbelelement

- 120: Bodenplatte
- 121: Lagerfläche
- 122: Laufrille
- 123: Führungskanal
- 124: Steg
- 127: Aufnahmenut

- 130: Korpus

- 140: Ausstoßelement
- 141: Kraftspeicher
- 142: Stößel
- 143: Halteelement

- 150: Wälzkörperkäfig
- 151: Wälzkörper

- 161: Lagerplatte
- 162: Laufrille
- 163: Öffnung

- 170: Fixiereinrichtung
- 171: Führungsschlitten
- 172: Lagerhals
- 173: Anschlag
- 174: Laufrolle
- 175: Nut
- 176: Befestigungsstift
- 177: Wälzlagerring
- 178: Befestigungsstift

- A: Richtung
- R₁, R₂: Drehrichtung

## Patentansprüche

1. Möbelelement (1, 110), insbesondere Boden oder Regal mit mindestens einer Lagerebene, aufweisend
- einen Korpus (3, 130) und eine Bodenplatte (2, 120),
- wobei einander zugewandte Lagerflächen (21, 31, 61, 121) des Korpus (3, 130) oder eine an einer Unterseite des Korpus (3, 130) angebrachten Lagerplatte (61,161) und der Bodenplatte (2, 120) jeweils mindestens eine Laufrille (22, 62, 122, 162) aufweisen, in denen Wälzkörper (51, 151) geführt sind,
- wobei der Korpus (3, 130) relativ zur Bodenplatte (2, 120) aus einer Ausgangsposition in eine Zwischenposition und weiter in eine Öffnungsposition und zurück bewegbar ist,
- wobei in der Zwischenposition der Korpus (3, 130) relativ zur Bodenplatte (2, 120) in einer Drehrichtung (R₁, R₂) gedreht und in einer vorbestimmten Richtung (A) verschoben ist,
- einen Mechanismus zum Öffnen und/oder Schließen des Korpus (3, 130) mit einem eine Öffnungs- und/oder Schließbewegung des Korpus (3, 130) unterstützenden Kraftspeicher (9, 141),
**dadurch gekennzeichnet, dass**
- in der Bodenplatte (2) ein die Richtung (A) vorgebender Führungskanal (23) vorgesehen ist, in dem ein Führungselement (71) verschiebbar gelagert ist und der Mechanismus mit dem Führungselement (71) gekoppelt ist, wobei der Kraftspeicher (9) an der Bodenplatte (2) fixiert und mit dem Führungselement (71) zur Unterstützung einer Verschiebebewegung im Führungskanal (23) gekoppelt ist.

2. Möbelelement (1, 110) nach Anspruch 1, **dadurch gekennzeichnet, dass** der Mechanismus auf einer dem Korpus (3, 130) abgewandten Fläche der Bodenplatte (2, 120) angeordnet ist.

3. Möbelelement (1) nach einem der vorstehenden Ansprüche, **dadurch gekennzeichnet, dass** der Mechanismus einen aus der dem Korpus (3) abgewandten Fläche der Bodenplatte (2) vorstehenden Zapfen (10) und eine an dem Führungselement (71) drehbeweglich angeordnete Steuerscheibe (8) mit einer Vielzahl von Steuerelementen (82, 83) zur Steuerung der Bewegung der Steuerscheibe relativ zum Zapfen (10) aufweist.

4. Möbelelement (1) nach Anspruch 3, **dadurch gekennzeichnet, dass** die Steuerscheibe (8) als Ring (81) mit einer das Führungselement (71) umgreifenden zentralen Öffnung (84) ausgebildet ist, wobei die Steuerelemente (82, 83) auf einer der Bodenplatte (2) zugewandten Ringfläche angeordnet, insbesondere angeformt sind.

5. Möbelelement (1) nach Anspruch 4, **dadurch gekennzeichnet, dass** erste Steuerelemente (82) als kreisförmig und unter gleichem Winkelabstand voneinander beabstandet angeordnete Fangelemente mit einer zum Zentrum der Steuerscheibe (8) offenen Ausnehmung (85) ausgebildet sind.

6. Möbelelement (1) nach Anspruch 5, **dadurch gekennzeichnet, dass** ein zweites Steuerelement (83) als zwischen den ersten Steuerelementen (82) und der zentralen Öffnung (84) angeordneter Zahnring mit unter gleichem Winkelabstand voneinander beabstandet angeordneten, zu den ersten Steuerelementen (82) hin gerichteten Zähnen (86) ausgebildet ist, wobei die Zähne (86) und einen gedachte Mittelsenkrechte der Ausnehmungen (85) der erste Steuerelemente (82) in einem Winkelbereich von 60° bis 120° zueinander ausgerichtet sind.

7. Möbelelement (1) nach einem der vorstehenden Ansprüche, **dadurch gekennzeichnet, dass** der Kraftspeicher (9) als Schenkelfeder ausgebildet ist.

8. Möbelelement (1) nach Anspruch 7, **dadurch gekennzeichnet, dass** der als Schenkelfeder ausgebildete Kraftspeicher (9) mit einem ersten Ende (93) in einer Bohrung (26) in der dem Korpus (22) abgewandten Fläche der Bodenplatte (2) fixiert ist.

9. Möbelelement (1) nach Anspruch 3 und nach Anspruch 7 oder 8, **dadurch gekennzeichnet, dass** der als Schenkelfeder ausgebildete Kraftspeicher (9) mit einem zweiten Ende (93) in einer Bohrung (73) in der dem Korpus (22) abgewandten Fläche des Führungselementes (71) fixiert ist.

10. Möbelelement (1) nach einem der vorstehenden Ansprüche, **dadurch gekennzeichnet, dass** die dem Korpus (22) abgewandte Fläche der Bodenplatte (2) eine Einbuchtung (24) aufweist, in der der Mechanismus einliegt.

11. Möbelelement (1) nach einem der vorstehenden Ansprüche, **dadurch gekennzeichnet, dass** das Führungselement (71) Teil einer Fixiereinrichtung (7) zur vertikalen Fixierung der Bodenplatte (2) am Korpus (3) des Möbelelements (1) ist.

12. Möbelelement (110), insbesondere Boden oder Regal mit mindestens einer Lagerebene, aufweisend
- einen Korpus (130) und eine Bodenplatte (120),
- wobei einander zugewandte Lagerflächen (121) des Korpus (130) oder eine an einer Unterseite des Korpus (130) angebrachten Lagerplatte (161) und der Bodenplatte (120) jeweils mindestens eine Laufrille (122, 162) aufweisen, in denen Wälzkörper (151) geführt sind,
- wobei der Korpus (130) relativ zur Bodenplatte (120) aus einer Ausgangsposition in eine Zwischenposition und weiter in eine Öffnungsposition und zurück bewegbar ist,
- wobei in der Zwischenposition der Korpus (130) relativ zur Bodenplatte (120) in einer Drehrichtung (R₁, R₂) gedreht und in einer vorbestimmten Richtung (A) verschoben ist, **dadurch gekennzeichnet, dass**
- wobei in der Bodenplatte (120) ein die Richtung (A) vorgebender Führungskanal (123) vorgesehen ist, in dem ein Führungsschlitten (171) verschiebbar gelagert ist,
wobei
ein Mechanismus zum Öffnen und/oder Schließen des Korpus (130) mit einem eine Öffnungs- und/oder Schließbewegung des Korpus (130) unterstützenden Kraftspeicher (141) als Ausstoß- oder Push to move-Mechanik (140) mit einem mit dem Kraftspeicher (141) gekoppelten Stößel (142) ausgebildet ist, mit dem der Führungsschlitten (171) aus einer Ausgangsstellung entlang des Führungskanals (123) wegdrückbar ist

13. Möbelelement (110) nach Anspruch 12, **dadurch gekennzeichnet, dass** der Führungsschlitten (171) als Teil einer Fixiereinrichtung (170) zur vertikalen Fixierung der Bodenplatte (120) am Korpus (130) ausgebildet ist.

14. Möbelelement (110) nach Anspruch 13, **dadurch gekennzeichnet, dass** die Fixiereinrichtung (170) ein an einer dem Korpus (130) abgewandten Unterseite des Führungsschlittens (171) angeordnetes Rollenlager mit wenigstens zwei in Längsrichtung des Führungskanals (123) hintereinander angeordneten Laufrollen (174) aufweist, wobei die Laufrollen (174) umfängliche v-förmige Nuten (175) aufweisen, in die aus gegenüber liegenden Seitenwänden des Führungskanals (123) vorstehende v-förmige Laufflächen für die Laufrollen (174) bildende Stege (124) vorstehen.

15. Möbelelement (110) nach Anspruch 13 oder 14, **dadurch gekennzeichnet, dass** an einer dem Korpus (130) zugewandten Oberseite des Führungsschlittens (171) ein in eine Bohrung (163) der Lagerplatte (61) vorstehender Lagerhals (172) angeformt ist, auf dem zur Drehlagerung der Lagerplatte (61) ein in die Bohrung (163) eingesetzter Wälzlagerring (177) aufgestülpt ist.

16. Möbelelement (110) nach Anspruch 12, **dadurch gekennzeichnet, dass** an einer Stirnseite des Führungsschlittens (171) ein Anschlag (173) angeordnet ist, der bei Annäherung des Führungsschlittens (171) an den Stößel (142) der Ausstoß- oder Push to move- Mechanik (140) anstößt.

## Claims

1. Furniture element (1, 110), in particular a shelf or rack having at least one support plane, comprising
- a carcass (3, 130) and a bottom panel (2, 120),
- wherein mutually facing support surfaces (21, 31, 61, 121) of the carcass (3, 130) or a support panel (61, 161) attached to an underside of the carcass (3, 130) and the bottom panel (2, 120) each have at least one running groove (22, 62, 122, 162) in which rolling elements (51, 151) are guided,
- wherein the carcass (3, 130) is movable relative to the bottom panel (2, 120) from an initial position to an intermediate position and further to an open position and back,
- wherein in the intermediate position the carcass (3, 130) is rotated relative to the bottom panel (2, 120) in a direction of rotation (R₁, R₂) and displaced in a predetermined direction (A),
- a mechanism for opening and/or closing the carcass (3, 130) with a force accumulator (9, 141) supporting an opening and/or closing movement of the carcass (3, 130),
**characterized by**
- a guide channel (23) which predetermines the direction (A) is provided in the bottom panel (2), in which guide channel (23) a guide element (71) is displaceably mounted and the mechanism is coupled to the guide element (71), wherein the force accumulator (9) is fixed to the bottom panel (2) and coupled to the guide element (71) to support a displacement movement in the guide channel (23).

2. Furniture element (1, 110) according to claim 1, **characterized in that** the mechanism is arranged on a surface of the bottom panel (2, 120) facing away from the carcass (3, 130).

3. Furniture element (1) according to one of the preceding claims, **characterized in that** the mechanism comprises a pin (10) projecting from the surface of the bottom panel (2) facing away from the carcass (3) and a control disk (8) arranged movably in rotation on the guide element (71) and having a plurality of control elements (82, 83) for controlling the movement of the control disk relative to the pin (10).

4. Furniture element (1) according to claim 3, **characterized in that** the control disk (8) is designed as a ring (81) with a central opening (84) encompassing the guide element (71), wherein the control elements (82, 83) are arranged, in particular integrally formed, on a ring surface facing the bottom panel (2).

5. Furniture element (1) according to claim 4, **characterized in that** first control elements (82) are formed as catch elements arranged circularly and at equal angular distance from each other with a recess (85) open towards the center of the control disk (8).

6. Furniture element (1) according to claim 5, **characterized in that** a second control element (83) is designed as a toothed ring arranged between the first control elements (82) and the central opening (84) and having teeth (86) arranged at equal angular distance from one another and directed towards the first control elements (82), wherein the teeth (86) and an imaginary central perpendicular of the recesses (85) of the first control elements (82) are aligned with one another in an angular range of 60° to 120°.

7. Furniture element (1) according to one of the preceding claims, **characterized in that** the force accumulator (9) is designed as a torsion spring.

8. Furniture element (1) according to claim 7, **characterized in that** the force accumulator (9) designed as a torsion spring is fixed with a first end (93) in a bore (26) in the surface of the bottom panel (2) facing away from the carcass (22).

9. Furniture element (1) according to claim 3 and according to claim 7 or 8, **characterized in that** the force accumulator (9) designed as a torsion spring is fixed with a second end (93) in a bore (73) in the surface of the guide element (71) facing away from the carcass (22).

10. Furniture element (1) according to one of the preceding claims, **characterized in that** the surface of the bottom panel (2) facing away from the carcass (22) has an indentation (24) in which the mechanism is inserted.

11. Furniture element (1) according to one of the preceding claims, **characterized in that** the guide element (71) is part of a fixing device (7) for vertical fixing of the bottom panel (2) to the carcass (3) of the furniture element (1).

12. Furniture element (110), in particular a shelf or rack having at least one support plane, comprising
- a carcass (3, 130) and a bottom panel (2, 120),
- wherein mutually facing support surfaces (21, 31, 61, 121) of the carcass (3, 130) or a support panel (61, 161) attached to an underside of the carcass (3, 130) and the bottom panel (2, 120) each have at least one running groove (22, 62, 122, 162) in which rolling elements (51, 151) are guided,
- wherein the carcass (3, 130) is movable relative to the bottom panel (2, 120) from an initial position to an intermediate position and further to an open position and back,
- wherein in the intermediate position the carcass (3, 130) is rotated relative to the bottom panel (2, 120) in a direction of rotation (R₁, R₂) and displaced in a predetermined direction (A),
**characterized in that**
- a guide channel (123) specifying the direction (A) is provided in the bottom panel (120), in which guide channel (123) a guide carriage (171) is displaceably mounted,
- wherein a mechanism for opening and/or closing the carcass (130) with a force accumulator (141) supporting an opening and/or closing movement of the carcass (130) is designed as an ejector or push-to-move mechanism (140) with a plunger (142) coupled to the force accumulator (141), with which plunger (142) the guide carriage (171) can be pushed away from a starting position along the guide channel (123).

13. Furniture element (110) according to claim 12, **characterized in that** the guide carriage (171) is designed as part of a fixing device (170) for vertical fixing of the bottom panel (120) to the carcass (130).

14. Furniture element (110) according to claim 13, **characterized in that** the fixing device (170) has a roller bearing arranged on an underside of the guide carriage (171) facing away from the carcass (130) and having at least two rollers (174) arranged one behind the other in the longitudinal direction of the guide channel (123), wherein the rollers (174) have circumferential v-shaped grooves (175) into which protrude webs (124) forming v-shaped running surfaces for the rollers (174) from opposite side walls of the guide channel (123).

15. Furniture element (110) according to claim 13 or 14, **characterized in that** a bearing neck (172) projecting into a bore (163) of the support panel (61) is integrally formed on an upper side of the guide carriage (171) facing the carcass (130), on which bearing neck (172) a rolling bearing ring (177) inserted into the bore (163) is fitted for the rotary mounting of the support panel (61).

16. Furniture element (110) according to claim 12, **characterized in that** a stop (173) is arranged on an end face of the guide carriage (171), which stop (173) abuts against the plunger (142) of the ejector or push-to-move mechanism (140) when the guide carriage (171) approaches.

## Revendications

1. Élément de meuble (1, 110), en particulier fond ou rayonnage avec au moins un plan de rangement, comportant
- un corps (3, 130) et un panneau de fond (2, 120),
- des surfaces de rangement (21, 31, 61, 121) du corps (3, 130) tournées l'une vers l'autre ou un plateau de rangement (61, 161) posé sur une face inférieure du corps (3, 130) présentant chacune, de même que le panneau de fond (2, 120), au moins une gorge de roulement (22, 62, 122, 162) dans laquelle des roulements (51, 151) sont guidés,
- le corps (3, 130) pouvant être déplacé par rapport au panneau de fond (2, 120) d'une position initiale à une position intermédiaire puis à une position ouverte et retour,
- le corps (3, 130) étant tourné par rapport au panneau de fond (2, 120) dans un sens de rotation (R₁, R₂) dans la position intermédiaire et déplacé en translation dans une direction (A) prédéterminée,
- un mécanisme pour ouvrir et/ou fermer le corps (3, 130) avec un accumulateur de force (9, 141) qui vient en appui d'un mouvement d'ouverture et/ou de fermeture du corps (3, 130),
**caractérisé en ce qu'**est prévue dans le panneau de fond (2) une goulotte de guidage (23) qui définit la direction (A), dans laquelle un élément de guidage (71) est supporté avec possibilité de translation, et le mécanisme est couplé avec l'élément de guidage (71), l'accumulateur de force (9) étant fixé au panneau de fond (2) et couplé avec l'élément de guidage (71) pour venir en appui d'un mouvement de translation dans la goulotte de guidage (23).

2. Élément de meuble (1, 110) selon la revendication 1, **caractérisé en ce que** le mécanisme est disposé sur une surface du panneau de fond (2, 120) tournée à l'opposé du corps (3, 130).

3. Élément de meuble (1) selon l'une des revendications précédentes, **caractérisé en ce que** le mécanisme comporte un goujon (10) qui dépasse de la surface du panneau de fond (2) tournée à l'opposé du corps (3) et un disque de commande (8) disposé avec possibilité de rotation sur l'élément de guidage (71) et muni d'une pluralité d'éléments de commande (82, 83) pour commander le mouvement du disque de commande par rapport au goujon (10).

4. Élément de meuble (1) selon la revendication 3, **caractérisé en ce que** le disque de commande (8) est conformé comme une bague (81) avec une ouverture centrale (84) entourant l'élément de guidage (71), les éléments de commande (82, 83) étant disposés sur une surface annulaire tournée vers le panneau de fond (2), en particulier formés sur celle-ci.

5. Élément de meuble (1) selon la revendication 4, **caractérisé en ce que** des premiers éléments de commande (82) sont conformés comme des éléments de préhension disposés en cercle et à une distance angulaire égale les uns des autres, avec un évidement (85) ouvert vers le centre du disque de commande (8).

6. Élément de meuble (1) selon la revendication 5, **caractérisé en ce qu'**un deuxième élément de commande (83) est conformé comme une bague dentée disposée entre les premiers éléments de commande (82) et l'ouverture centrale (84), munie de dents (86) disposées à une distance angulaire égale les unes des autres et dirigées vers les premiers éléments de commande (82), les dents (86) et une verticale imaginaire qui passe au centre des évidements (85) des premiers éléments de commande (82) étant orientées selon un angle de 60° à 120° les unes par rapport à l'autre.

7. Élément de meuble (1) selon l'une des revendications précédentes, **caractérisé en ce que** l'accumulateur de force (9) est conformé comme un ressort à bras.

8. Élément de meuble (1) selon la revendication 7, **caractérisé en ce que** l'accumulateur de force (9) conformé comme un ressort à bras est fixé par une première extrémité (93) dans un trou percé (26) dans la surface du panneau de fond (2) tournée à l'opposé du corps (22).

9. Élément de meuble (1) selon la revendication 3 et selon la revendication 7 ou 8, **caractérisé en ce que** l'accumulateur de force (9) conformé comme un ressort à bras est fixé par une deuxième extrémité (93) dans un trou percé (73) dans la surface de l'élément de guidage (71) tournée à l'opposé du corps (22).

10. Élément de meuble (1) selon l'une des revendications précédentes, **caractérisé en ce que** la surface du panneau de fond (2) tournée à l'opposé du corps (22) présente un creux (24) dans lequel repose le mécanisme.

11. Élément de meuble (1) selon l'une des revendications précédentes, **caractérisé en ce que** l'élément de guidage (71) fait partie d'un dispositif de fixation (7) pour la fixation verticale du panneau de fond (2) sur le corps (3) de l'élément de meuble (1).

12. Élément de meuble (110), en particulier fond ou rayonnage avec au moins un plan de rangement, comportant
- un corps (130) et un panneau de fond (120),
- des surfaces de rangement (121) du corps (130) tournées l'une vers l'autre ou un plateau de rangement (161) posé sur une face inférieure du corps (130) et le panneau de fond (120) présentant chacun une gorge de roulement (122, 162) dans laquelle des roulements (151) sont guidés,
- le corps (130) pouvant être déplacé par rapport au panneau de fond (120) d'une position initiale à une position intermédiaire puis à une position ouverte et retour,
- le corps (130) étant tourné par rapport au panneau de fond (120) dans un sens de rotation (R₁, R₂) dans la position intermédiaire et déplacé en translation dans une direction (A) prédéterminée,
**caractérisé en ce qu'**est prévue dans le panneau de fond (120) une goulotte de guidage (123) qui définit la direction (A), dans laquelle un élément de guidage (171) est supporté avec possibilité de translation,
- un mécanisme pour ouvrir et/ou fermer le corps (130) avec un accumulateur de force (141) qui vient en appui d'un mouvement d'ouverture et/ou de fermeture du corps (130), conformé comme un mécanisme d'éjection ou un mécanisme *push to move* (140) avec un poussoir (142) couplé avec l'accumulateur de force (141), avec lequel le chariot de guidage (171) peut être poussé hors d'une position de départ le long de la goulotte de guidage (123).

13. Élément de meuble (110) selon la revendication 12, **caractérisé en ce que** le chariot de guidage (171) fait partie d'un dispositif de fixation (170) pour la fixation verticale du panneau de fond (120) sur le corps (130).

14. Élément de meuble (110) selon la revendication 13, **caractérisé en ce que** le dispositif de fixation (170) présente un roulement à rouleaux disposé sur une face inférieure du chariot de guidage (171) tournée à l'opposé du corps (130) avec au moins deux rouleaux (174) disposés l'un derrière l'autre dans le sens de la longueur de la goulotte de guidage (123), lesquels rouleaux (174) présentent des rainures circonférentielles (175) en forme de V dans lesquelles dépassent des barrettes (124) qui forment les surfaces de roulement en forme de V pour les rouleaux (174) qui dépassent de parois latérales se faisant face de la goulotte de guidage (123).

15. Élément de meuble (110) selon la revendication 13 ou 14, **caractérisé en ce qu'**un tourillon (172) dépassant dans un trou percé (163) du plateau de rangement (61), sur lequel une bague du roulement à rouleaux (177) introduite dans le trou percé (163) est emboîtée pour l'appui rotatif du plateau de rangement (61), est formé sur une face supérieure du chariot de guidage (171) tournée vers le corps (130).

16. Élément de meuble (110) selon la revendication 12, **caractérisé en ce qu'**est disposée sur une face frontale du chariot de guidage (171) une butée (173) qui pousse sur le poussoir (142) du mécanisme d'éjection ou du mécanisme *push to move* (140) quand le chariot de guidage (171) s'approche.
